# FASCICULE DE BREVET EUROPEEN

(11) **EP 3 339 511 B1**
(45) Date de publication et mention de la délivrance du brevet: **28.08.2019**
(21) Numéro de dépôt: 17206757.1
(22) Date de dépôt: 12.12.2017
(51) Int. Cl.: E01F 13/02

(54) **BARRIÈRE DE SÉCURITÉ COMPORTANT UNE SUCCESSION D'ÉLÉMENTS FORMANT CHACUN UN CROISILLON, POUVANT SE DÉPLOYER, SE REFERMER ET S'ACCROCHER ENTRE ELLES AVEC MONTANT ROTATIF**
SICHERHEITSSCHRANKE, DIE EINE FOLGE VON ELEMENTEN UMFASST, DIE JEWEILS EINE SPROSSE BILDEN, DIE AUFGEKLAPPT, ZUSAMMENGEKLAPPT UND ÜBER EINEN DREHSTÄNDER MITEINANDER VERHAKT WERDEN KÖNNEN
SECURITY BARRIER INCLUDING A SUCCESSION OF ELEMENTS, EACH FORMING A CROSSPIECE, WHICH CAN BE MUTUALLY DEPLOYED, CLOSED AND ENGAGED WITH ROTATING POST

(30) Priorité: 22.12.2016 FR 1663113
(43) Date de publication de la demande: 27.06.2018
(73) Titulaire: CROSO FRANCE Sarl, 67201 Eckbolsheim (FR)
(72) Inventeur: AUBIN, Philippe Jean, 33950 LEGE CAP-FERRET (FR); AUBIN, Philippe Jean, 33950 LEGE CAP-FERRET (FR)
(74) Mandataire: Delorme, Nicolas

(56) Documents cités:
- DE-A1- 4 031 781
- FR-A- 1 254 121
- FR-A1- 2 688 244
- FR-A1- 2 772 803
- FR-A1- 2 816 644
- FR-A1- 2 827 883

## Description

Le domaine technique de l'invention est celui des barrières de sécurité qui peuvent être déployées au sol pour protéger certains espaces.

Un type de barrière connu très répandu, utilisé notamment pour des manifestations publiques afin de canaliser le passage des personnes pour préserver certains espaces, comporte une succession de panneaux individuels formés par des tubes assemblés entre eux, présentant à la base deux pieds espacés disposés transversalement donnant une stabilité à chaque panneau.

Chaque panneau comporte à une extrémité deux boucles espacées verticalement, présentant dans un plan horizontal une forme allongée, et à l'autre extrémité deux crochets tournés vers le bas, se terminant par une barrette horizontale.

L'assemblage de deux panneaux entre eux se fait en donnant un angle important entre ces panneaux, par exemple de 90°, et en soulevant le côté d'un panneau comportant les crochets pour introduire les barrettes horizontales dans les boucles allongées de l'autre panneau. Une fois ces panneaux alignés, ils ne peuvent plus être séparés.

D'autres types d'assemblage entre deux panneaux sont connus, nécessitant à chaque fois une rotation, ou une inclinaison par rapport au plan vertical d'un panneau. L'assemblage de la barrière se fait en commençant à une extrémité, et en lui ajoutant progressivement des panneaux successifs. Le démontage se fait de manière inverse, en commençant aussi toujours par une extrémité. De cette manière on empêche les personnes de pratiquer une ouverture indésirable au milieu de la barrière.

Toutefois ce type de barrière pose des problèmes pour ouvrir rapidement un passage en un endroit quelconque, notamment en cas d'urgence, par exemple après un accident pour laisser passer une foule ou des véhicules de sécurité. Le temps de démontage en partant d'une extrémité est très long. De plus en cas de pression d'une foule, la manoeuvre de chaque panneau individuel pour lui donner la bonne inclinaison peut être fortement gênée.

De plus les pieds de ces barrières espacés et disposés transversalement, constituent des obstacles dépassant disposés près du sol et peu visibles, qui représentent un danger pour des piétons, des cyclistes ou des véhicules pouvant percuter ces piètements.

Pouvant occasionner des chutes pour les personnes se déplaçant le long de ces barrières, qui se prendraient les pieds dedans.

Un autre type de barrière connu, présenté notamment par le document FR-A1-2816644, comporte une succession d'éléments comprenant chacun deux panneaux disposés verticalement, reliés entre eux par un axe central vertical, formant un croisillon qui peut se refermer en disposant les panneaux presque parallèles, ou se déployer en les écartant.

Les extrémités des deux panneaux de chaque élément sont reliées à des panneaux d'un élément suivant par des pivots d'extrémité verticaux.

On obtient une barrière formant une chaîne de croisillons, qui peut se déployer suivant un axe longitudinal en tirant sur une extrémité pour disposer les panneaux de chaque élément dans une position alignée sensiblement longitudinale, ou se rétracter en poussant sur cette extrémité pour disposer l'ensemble des panneaux dans une position sensiblement transversale. La longueur de cette barrière est de cette manière facilement adaptable.

De plus les panneaux formant les croisillons reposent sur des roulettes multidirectionnelles qui peuvent être bloquées, facilitant les manoeuvres de la barrière pour la déployer, la rétracter, ou pour modifier l'orientation de son axe longitudinal en la faisant pivoter complètement. Ces manoeuvres se font sans porter d'élément, en appliquant un effort réduit, ce qui évite des troubles musculo-squelettiques pour les opérateurs.

Ces barrières peuvent être utilisées sur la voie publique, pour préserver des espaces, ou dans le domaine privé, par exemple pour entourer une piscine afin d'éviter des chutes suivant des normes qui imposent des protections autour des piscines.

Toutefois ce type de barrière pose un problème dans le cas où l'on souhaite réaliser une ouverture en un point quelconque de cette barrière. De plus ces barrières présentent après déploiement une forme suivant une ligne continue, ne permettant pas de raccordement latéral sur un côté de cette ligne pour fixer par exemple une barrière complémentaire formant un bras latéral, afin de réaliser une liaison en forme de té ou de « Y ».

La présente invention a notamment pour but d'éviter ces inconvénients de la technique antérieure.

Elle propose à cet effet un élément pour barrière de sécurité comprenant deux panneaux disposés verticalement, reliés entre eux par un pivot central vertical pour former un croisillon qui peut se refermer, l'extrémité de chaque panneau étant destinée à être reliée à une extrémité d'un panneau d'un élément suivant par un pivot d'extrémité vertical, le pivot central ou des pivots d'extrémité formant des pivots d'accrochage comprenant une partie rotative suivant l'axe du pivot, supportant un système d'accrochage de la barrière, cette barrière étant remarquable en ce que, le système d'accrochage comporte des crochets s'ajustant verticalement dans des boucles.

Un avantage de cette invention est que le système d'accrochage étant monté sur une partie rotative, les éléments peuvent être reliés entre eux par ce système avec un angle quelconque grâce à la rotation de l'accrochage fixé sur cette partie. Par ailleurs, ce système est simple et rapide à fixer.

L'élément pour barrière de sécurité selon l'invention peut comporter de plus une ou plusieurs des caractéristiques suivantes, qui peuvent être combinées entre elles.

Avantageusement, le système d'accrochage comporte deux éléments d'accrochage fixés sur la partie rotative, qui sont espacés axialement. L'espacement axial donne une bonne résistance à la fixation par ces deux éléments d'accrochage.

Avantageusement, la partie rotative comporte un tube centré sur l'axe du pivot d'accrochage, qui est ajusté axialement entre deux profilés intérieurs horizontaux d'un premier panneau d'un élément. Ce tube forme une entretoise entre les deux profilés intérieurs, facile à mettre en place.

Dans ce cas, avantageusement le tube comporte à chaque extrémité une rondelle de glissement en appui sur le profilé intérieur.

En particulier, les pivots d'accrochage peuvent comporter un axe central.

Dans ce cas, l'axe central peut recevoir à chaque extrémité des écrous serrant un profilé extérieur horizontal du deuxième panneau de l'élément, qui est à l'extérieur du profilé intérieur.

De plus, l'axe central peut recevoir une bague de centrage présentant un contour maintenu latéralement dans une forme du profilé intérieur. Cette bague de centrage renforce le profilé intérieur, en évitant une usure de son perçage au passage de l'axe.

En particulier, l'élément pour barrière de sécurité peut comporter des pivots d'accrochage à la fois sur le pivot central et sur des pivots d'extrémité. On peut de cette manière réaliser de nombreuses combinaisons de fixation de barrière entre elles.

Avantageusement, l'élément comporte un point de fixation au sol.

Dans ce cas, en particulier le point de fixation au sol peut comporter une tige verticale coulissant axialement, pouvant tourner autour de son axe, présentant à son extrémité un ergot horizontal, et comporter une rondelle fixée au sol comprenant une rainure recevant cet ergot.

La présente invention se rapporte également à une barrière de sécurité, remarquable en ce qu'elle est formée d'un assemblage d'éléments conformes à ce qui précède.

D'autres caractéristiques et avantages de l'invention ressortiront à la lecture de la description qui suit, donnée uniquement à titre d'exemple, en référence aux figures annexées suivantes :
- la figure 1 est une vue de dessus d'une barrière selon l'invention qui est déployée ;
- la figure 2 est une vue de dessus de cette barrière repliée ;
- la figure 3 est une vue de côté d'un demi-élément d'une barrière selon l'invention ;
- les figures 4 et 5 présentent chacune un pivot d'extrémité en coupe axiale et en coupe transversale, comportant un système d'accrochage comprenant respectivement des boucles et des crochets ;
- la figure 6 présente en coupe axiale un pivot central comportant un système d'accrochage comprenant des boucles ;
- la figure 7 présente en vue de dessus une piscine recevant une barrière de protection comprenant des éléments selon l'invention ; et
- les figures 8a et 8b présentent successivement en coupe axiale suivant le plan de coupe VII-VII et en vue de dessus, un système de fixation au sol de la barrière, disposé à chaque angle de la piscine.

Pour plus de clarté, les éléments identiques ou similaires sont repérés par des signes de référence identiques sur l'ensemble des figures.

Les figures 1, 2 et 3 présentent une barrière comportant une succession d'éléments similaires 2 accrochés les uns aux autres, formant une chaîne disposée suivant un axe longitudinal.

Chaque élément 2 comporte deux panneaux disposés verticalement, reliés entre eux par un pivot central vertical 8. L'extrémité de chaque panneau est reliée à une extrémité d'un panneau de l'élément suivant par un pivot d'extrémité verticale 10. De cette manière on peut réaliser un repli de la barrière, comme présenté figure 2.

Chaque élément 2 comporte un panneau comprenant deux profilés extérieurs horizontaux 4 disposés l'un en haut et l'autre en bas, reliés par des barreaux longs 26 vissés, sertis ou soudés, l'autre panneau comprenant deux profilés intérieurs horizontaux 6 disposés à l'intérieur des profilés extérieurs, reliés par des barreaux courts 28 vissés, sertis ou soudés. De cette manière pendant le repli de la barrière le panneau avec les profilés intérieurs 6 vient à l'intérieur du panneau avec les profilés extérieurs 4.

La figure 3 présente à une extrémité de l'élément 2 des roulettes 30, ne comportant pas de frein comme présenté sur la roulette de droite afin de laisser la barrière libre pour la déplacer, ou comportant un frein 32 comme présenté sur la roulette de gauche afin de figer la position de cette barrière. Les roulettes 30, 32 permettent de déployer, de replier ou de déplacer facilement et sans effort la barrière.

La barrière comporte des éléments d'extrémité 14, comprenant chacun deux demi-panneaux se terminant par un pivot d'accrochage vertical rotatif 16a, 16b reliant ces demi-panneaux entre eux.

Chaque pivot d'accrochage 16a, 16b comporte un tube rotatif 24 pouvant tourner autour de l'axe du pivot suivant un angle de 360°, ajusté entre les profilés intérieurs 6, recevant un système d'accrochage présentant deux boucles 20 ou deux crochets 22 espacés axialement, et alignés dans un même plan.

Les deux crochets 22 d'un pivot d'accrochage 16b d'un premier élément sont prévus pour se fixer dans les boucles 20 d'un pivot d'accrochage 16a d'un autre élément, en soulevant légèrement l'extrémité de ce premier élément afin d'engager les crochets dans les boucles.

On obtient de manière simple et rapide un accrochage d'éléments 2 entre eux, pour former par exemple une barrière alignée longitudinalement permettant une ouverture dans un point central, ou pour accrocher une partie d'une deuxième barrière transversalement sur une première en formant une liaison en té ou en « Y ».

Une chaînette 12 relie deux panneaux entre eux de part et d'autre d'un pivot d'extrémité 10, de manière à limiter l'ouverture de l'angle formé par ces panneaux pour assurer leur écartement assurant la stabilité de la barrière.

Les figures 4 et 5 présentent un pivot d'accrochage 16a, 16b comportant un axe central 40 comprenant à chaque extrémité un filetage qui pénètre successivement dans un profilé intérieur 6 puis dans un profilé extérieur 4.

L'axe central 40 comporte successivement de chaque côté, en partant du milieu de cet axe, dans le profilé intérieur 6 une bague de centrage 42 présentant un contour maintenu latéralement dans une forme de ce profilé, puis à l'extérieur de ce profilé deux écrous 44 maintenant serrée entre eux la paroi inférieure du profilé extérieur 4. Un des deux écrous 44 comporte une bague en nylon formant un dispositif de freinage évitant un desserrage sans avoir à bloquer cet écrou.

De cette manière l'axe central 40 fixe entre les écrous 44 de ces deux extrémités, une distance axiale recevant de manière ajustée les deux profilés intérieurs 6, et le tube rotatif 24 qui peut tourner sans jeu.

Les deux profilés intérieurs 6 et le profilé extérieur 4 du dessus fermé par un capot 46, comportent deux parties afin de permettre leur ouverture, et d'y insérer à l'intérieur la bague 42 ou les écrous 44. Le profilé extérieur 4 du dessous comporte une seule partie, en restant ouvert par en dessous.

Le tube rotatif 24 présente à chaque extrémité une rondelle de glissement 50, en appui sur un profilé intérieur 6, afin d'obtenir un frottement sans bruit et sans usure.

Sur la figure 4 le tube rotatif 24 comporte deux boucles espacées axialement 20, réalisées chacune avec une section d'un profilé en aluminium formant une boucle allongée disposée radialement, qui est fixée sur ce tube.

Sur la figure 5 le tube rotatif 24 comporte deux crochets espacés axialement 22, réalisé chacun avec un profilé en aluminium fixé sur ce tube, présentant une partie horizontale disposée radialement, qui se termine par une partie verticale descendante. La largeur du crochet 22 est prévue pour s'ajuster dans la boucle 20.

Le pivotement des tubes rotatifs 24 permet de donner pour chaque pivot d'accrochage 16a, 16b, aux boucles 20 et aux crochets 22 toutes orientations dans le plan horizontal, formant une liaison permettant d'incliner l'axe longitudinal de la barrière par rapport à un ensemble auquel elle est attachée, qui peut être un support fixe comme un mur, ou une autre barrière. De plus chacune de ces liaisons se démonte facilement et rapidement par soulèvement des panneaux comportant les crochets 22.

En complément, les liaisons démontables peuvent comporter un système de verrouillage, qu'il faut déverrouiller pour permettre un soulèvement des crochets 22 par rapport aux boucles 20, afin d'éviter un décrochage intempestif de ces liaisons.

La figure 6 présente un pivot central 8 comportant un axe central 40 présentant deux parties séparées axialement, disposées à chaque extrémité pour supporter les écrous 44.

Le tube rotatif 24 comporte à chaque extrémité un bourrelet extérieur de sertissage 90, qui est réalisé dans les profilés intérieurs 6 pour assurer un blocage axial de ces deux profilés tout en ajustant la distance entre eux.

Le tube rotatif 24 pouvant tourner sur 360°, comporte deux boucles 20 permettant la fixation de crochets 22.

La barrière de sécurité selon l'invention peut convenir pour tout usage, en particulier pour la protection de pièces d'eau comme des piscines.

La barrière est avantageusement réalisée avec des profilés en alliage d'aluminium anodisé présentant à tous les angles des arrondis, ce qui donne un bel aspect en évitant la corrosion ainsi que les risques d'accident.

La figure 7 présente une piscine rectangulaire 60, comportant sur son contour une barrière selon l'invention, fixée au sol par des points de fixation 72a, 72b disposés dans les angles.

Une première partie de la barrière comporte un premier grand côté 62 et un premier petit côté 64, reliés entre eux par un pivot d'accrochage intermédiaire entre ces côtés qui reste fixé au sol par un point de fixation de repliage 72a. Les extrémités opposées du premier grand côté 62 et du premier petit côté 64 sont fixées au sol par un point de fixation temporaire 72b.

Une deuxième partie de la barrière comporte le deuxième grand côté 68, comprenant à une extrémité un pivot d'accrochage qui reste fixé au sol par un point de fixation de repliage 72a. L'autre extrémité du deuxième grand côté 68 est reliée par un pivot d'accrochage intermédiaire au deuxième petit côté 66 qui comporte à chaque extrémité un point de fixation temporaire 72b.

Pour ouvrir complètement la piscine 60 on détache les points de fixation temporaire 72b. On replie ensuite suivant les flèches les deux premiers côtés 62, 64 en laissant leur point de fixation de repliage 72a fixé au sol pour former un premier empilage 70. On replie aussi suivant les flèches les deux deuxièmes côtés 66, 68 en laissant leur point de fixation de repliage 72a fixé au sol, pour former un deuxième empilage 76.

On peut en variante ouvrir indépendamment certains côtés de la barrière 62, 64, 66, 68 pour donner un accès limité à la piscine 60, en détachant leurs points de fixation propres et en les repliant.

Les points de fixation de repliage 72a permettent de laisser les empilages 70, 76 à des endroits définis. En complément on peut décrocher les points de fixation de repliage 72a pour déplacer complètement ces empilages 70, 76, et les regrouper afin de former un nouvel empilage 78 plus éloigné de la piscine 60.

Les figures 8a et 8b présentent un point de fixation 72 comprenant une rondelle métallique 80 fixée au sol, présentant un perçage central circulaire comprenant sur un côté une fente 82 disposée radialement.

Le pivot d'accrochage de la barrière prévu pour être fixé au sol, comporte une tige verticale 84 coulissant axialement, pouvant tourner suivant son axe, présentant à son sommet une poignée 88, et à la base un ergot horizontal 86.

L'opérateur positionne la tige 84 au-dessus du perçage de la rondelle 80, et oriente en s'aidant de la poignée 88 l'ergot 86 pour le descendre dans la fente 82 de ce perçage. Il tourne ensuite la tige 84 pour décaler l'ergot 86 à côté de la fente 82. De cette manière en tirant sur la barrière on ne peut pas la décrocher du sol.

Une fois la barrière retirée le sol comporte seulement la rondelle plate 80 posée à plat, qui est propre, et ne gêne pas la circulation dessus.

En complément les points de fixation 72 peuvent recevoir un verrouillage, notamment à clé, comme un cadenas, pour empêcher le démontage par une personne qui n'est pas autorisée. On peut de cette manière sécuriser facilement un espace, notamment une piscine, en donnant la clé à un adulte responsable pour éviter des accidents avec des enfants.

## Revendications

1. Elément (2, 14) pour barrière de sécurité comprenant deux panneaux disposés verticalement, reliés entre eux par un pivot central vertical (8) pour former un croisillon qui peut se refermer, l'extrémité de chaque panneau étant destinée à être reliée à une extrémité d'un panneau d'un élément suivant (2, 14) par un pivot d'extrémité vertical (10), le pivot central (8) ou des pivots d'extrémité (10) formant des pivots d'accrochage (16a, 16b) comprenant une partie rotative (24) suivant l'axe du pivot, supportant un système d'accrochage de la barrière, **caractérisé en ce que** le système d'accrochage comporte des crochets (22) aptes à s'ajuster verticalement dans des boucles (20).

2. Elément selon la revendication 1, **caractérisé en ce que** le système d'accrochage comporte deux éléments d'accrochage fixés sur la partie rotative (24), qui sont espacés axialement.

3. Elément selon l'une quelconque des revendications précédentes, **caractérisé en ce que** la partie rotative (24) comporte un tube centré sur l'axe du pivot d'accrochage (16a, 16b), qui est ajusté axialement entre deux profilés intérieurs horizontaux (6) d'un premier panneau d'un élément (2, 14).

4. Elément selon la revendication 3, **caractérisé en ce que** le tube comporte à chaque extrémité une rondelle de glissement (50) en appui sur le profilé intérieur (6).

5. Elément selon l'une quelconque des revendications précédentes, **caractérisé en ce que** les pivots d'accrochage (16) comportent un axe central (40).

6. Elément selon la revendication 3 ou 4, et la revendication 5, **caractérisé en ce que** l'axe central (40) reçoit à chaque extrémité des écrous (44) serrant un profilé extérieur horizontal (4) du deuxième panneau de l'élément (2, 14), qui est à l'extérieur du profilé intérieur (6).

7. Elément selon la revendication 6, **caractérisé en ce que** l'axe central (40) reçoit une bague de centrage (42) présentant un contour maintenu latéralement dans une forme du profilé intérieur (6).

8. Elément selon l'une quelconque des revendications précédentes, **caractérisé en ce qu'**il comporte des pivots d'accrochage (16a, 16b) à la fois sur le pivot central (8) et sur des pivots d'extrémité (10).

9. Élément selon l'une quelconque des revendications précédentes, **caractérisé en ce qu'**il comporte un point de fixation au sol (72).

10. Élément selon la revendication 9, **caractérisé en ce que** le point de fixation au sol (72) comporte une tige verticale coulissant axialement (84), pouvant tourner autour de son axe, présentant à son extrémité un ergot horizontal (86), et comporte une rondelle (80) fixée au sol comprenant une rainure (82) recevant cet ergot (86).

11. Barrière de sécurité, **caractérisée en ce qu'**elle est formée d'un assemblage d'éléments (2, 14) conformes à l'une quelconque des revendications précédentes.

## Patentansprüche

1. Element (2, 14) für eine Sicherheitsschranke, zwei Platten umfassend, die vertikal angeordnet sind, miteinander durch einen vertikalen zentralen Drehzapfen (8) verbunden sind, um eine Sprosse zu bilden, die sich schließen kann, wobei das Ende jeder Platte dazu bestimmt ist, mit einem Ende einer Platte eines folgenden Elements (2, 14) durch einen vertikalen Abschlussdrehzapfen (10) verbunden zu werden, wobei der zentrale Drehzapfen (8) oder Abschlussdrehzapfen (10) Einhakdrehzapfen (16a, 16b) bilden, die einen rotierenden Teil (24) entlang der Achse des Drehzapfens umfassen, ein Einhaksystem der Schranke tragend, **dadurch gekennzeichnet, dass** das Einhaksystem Haken (22) beinhaltet, die imstande sind, sich vertikal in Laschen (20) einzupassen.

2. Element nach Anspruch 1, **dadurch gekennzeichnet, dass** das Einhaksystem zwei an dem rotierenden Teil (24) befestigte Einhakelemente beinhaltet, die axial beabstandet sind.

3. Element nach einem der vorstehenden Ansprüche, **dadurch gekennzeichnet, dass** der rotierende Teil (24) ein auf der Achse des Einhakdrehzapfens (16a, 16b) zentriertes Rohr beinhaltet, das axial zwischen zwei horizontalen inneren Profilen (6) einer ersten Platte eines Elements (2, 14) eingepasst ist.

4. Element nach Anspruch 3, **dadurch gekennzeichnet, dass** das Rohr an jedem Ende eine Gleitscheibe (50) auf Anlage am inneren Profil (6) beinhaltet.

5. Element nach einem der vorstehenden Ansprüche, **dadurch gekennzeichnet, dass** die Einhakdrehzapfen (16) eine zentrale Achse (40) beinhalten.

6. Element nach Anspruch 3 oder 4, und Anspruch 5, **dadurch gekennzeichnet, dass** die zentrale Achse (40) an jedem Ende Muttern (44) aufnimmt, die ein horizontales äußeres Profil (4) der zweiten Platte des Elements (2, 14) klemmen, das außerhalb des inneren Profils (6) ist.

7. Element nach Anspruch 6, **dadurch gekennzeichnet, dass** die zentrale Achse (40) einen Zentrierring (42) aufnimmt, der eine Kontur aufweist, die seitlich in einer Form des inneren Profils (6) gehalten wird.

8. Element nach einem der vorstehenden Ansprüche, **dadurch gekennzeichnet, dass** es Einhakdrehzapfen (16a, 16b) sowohl auf dem zentralen Drehzapfen (8), als auch auf den Abschlussdrehzapfen (10) beinhaltet.

9. Element nach einem der vorstehenden Ansprüche, **dadurch gekennzeichnet, dass** es einen Befestigungspunkt am Boden (72) beinhaltet.

10. Element nach Anspruch 9, **dadurch gekennzeichnet, dass** der Befestigungspunkt am Boden (72) einen axial gleitenden vertikalen Stift (84) beinhaltet, der sich um seine Achse drehen kann, der an seinem Ende eine horizontale Nase (86) aufweist, und eine Scheibe (80) beinhaltet, die am Boden befestigt ist, eine Nut (82) umfassend, die diese Nase (86) aufnimmt.

11. Sicherheitsschranke, **dadurch gekennzeichnet, dass** sie aus einer Zusammensetzung von Elementen (2, 14) nach einem der vorstehenden Ansprüche gebildet wird.

## Claims

1. An element (2, 14) for a safety barrier comprising two vertically disposed panels connected to each other by a vertical central pivot (8) to form a cross-brace that can be closed, the end of each panel being intended to be connected to an end of a panel of a next element (2, 14) by a vertical end pivot (10), the central pivot (8) or end pivots (10) forming hooking pivots (16a, 16b) comprising a rotary portion (24) along the axis of the pivot, supporting a hooking system of the barrier, **characterized in that** the hooking system includes hooks (22) adapted to fit vertically into loops (20).

2. The element according to claim 1, **characterized in that** the hooking system includes two hooking elements fastened on the rotary portion (24), which are spaced apart axially.

3. The element according to any one of the preceding claims, **characterized in that** the rotary portion (24) includes a tube centered on the axis of the hooking pivot (16a, 16b), which is fitted axially between two horizontal interior profiled sections (6) of a first panel of an element (2, 14).

4. The element according to claim 3, **characterized in that** the tube includes at each end a sliding washer (50) bearing on the interior profiled section (6).

5. The element according to any one of the preceding claims, **characterized in that** the hooking pivots (16) include a central axis (40).

6. The element according to claim 3 or 4, and claim 5, **characterized in that** the central axis (40) receives nuts (44) at each end clamping a horizontal exterior profiled section (4) of the second panel of the element (2, 14), which is outside the interior profiled section (6).

7. The element according to claim 6, **characterized in that** the central axis (40) receives a centering ring (42) having a contour held laterally in a shape of the interior profiled section (6).

8. The element according to any one of the preceding claims, **characterized in that** it includes hooking pivots (16a, 16b) both on the central pivot (8) and on end pivots (10).

9. The element according to any one of the preceding claims, **characterized in that** it includes a point for fastening to the ground (72).

10. The element according to claim 9, **characterized in that** the point for fastening to the ground (72) includes an axially sliding vertical rod (84), which can rotate about its axis, having at its end a horizontal lug (86), and includes a washer (80) fastened to the ground comprising a groove (82) receiving this lug (86).

11. A safety barrier, **characterized in that** it is formed of an assembly of elements (2, 14) according to anyone of the preceding claims.
